# FASCICULE DE BREVET EUROPEEN

(11) **EP 1 047 981 B1**
(45) Date de publication et mention de la délivrance du brevet: **18.09.2002**
(21) Numéro de dépôt: 98963631.1
(22) Date de dépôt: 23.12.1998
(51) Int. Cl.: G04B 37/16

(54) **DISPOSITIF DE FIXATION RAPIDE POUR MONTRE-BRACELET**
SCHNELLBEFESTIGUNGSVORRICHTUNG FÜR EINE ARMBANDUHR
WRISTWATCH QUICK FIXING DEVICE

(30) Priorité: 15.01.1998 FR 9800578
(43) Date de publication de la demande: 02.11.2000
(73) Titulaire: MONTRES PEQUIGNET, F-25503 Morteau Cedex (FR)
(72) Inventeur: PEQUIGNET, Emile, F-25390 Fournets-Luisans (FR)
(74) Mandataire: Bentz, Jean-Paul
(86) Numéro de dépôt international: FR9802873
(87) Numéro de publication internationale: WO99036838

(56) Documents cités:
- CH-A- 251 968
- DE-C- 959 859
- US-A- 5 647 518

## Description

La présente invention concerne un dispositif de fixation pour montre-bracelet, destiné à solidariser rapidement chaque extrémité dudit bracelet au boîtier de ladite montre.

L'invention trouve une application particulièrement avantageuse dans le domaine de l'industrie horlogère.

On connaît de l'état de la technique un très grand nombre de systèmes de fixation rapide, capables d'assurer l'assemblage d'un bracelet sur un boîtier de montre en un temps suffisamment restreint pour conférer au bracelet de ladite montre un caractère d'interchangeabilité.

Parmi les dispositifs connus, voir DE-C-959 859, CH-A-251 968, US-A-5 647 518, une grande majorité reprend sensiblement le même principe de fonctionnement. Schématiquement, celui-ci consiste dans un premier temps à emboîter deux éléments de liaison solidaires respectivement du bracelet et du boîtier de la montre. Ensuite, il convient d'obturer au moins partiellement la partie de l'élément de liaison formant logement avec un organe de blocage, afin de verrouiller l'emboîtement précédemment réalisé.

Ce type de systèmes de fixation rapide présente toutefois l'inconvénient d'être inesthétique lorsque l'organe de blocage est de petites dimensions, puisque la présence de ce dernier déséquilibre inévitablement l'harmonie formelle de la montre. La taille réduite des différentes pièces composant la fixation est également à l'origine d'une fiabilité insuffisante.

Quand l'organe de blocage présente un format comparable à celui de la montre, d'autres problèmes se posent alors et notamment celui de l'intégration dudit organe de blocage sur le boîtier. Une telle adaptation nécessite en effet de conséquentes modifications structurelles et/ou formelles au niveau de la carrure de la montre, ce qui en accroît notablement son prix de revient. Cette configuration peut également être préjudiciable à la physionomie générale de la montre puisque la présence d'un organe de blocage de dimensions importantes conditionne n grand partie l'esthétique de cet objet, quand elle n'en limite pas les variantes formelles. Aussi, il apparaît difficile de pouvoir adapter un tel dispositif de fixation rapide sur une montre préexistante. C'est en fait l'approche inverse qu'il convient d'employer, c'est-à-dire de concevoir la montre en fonction du système de fixation envisagé.

Outre ces importants inconvénients, les systèmes de fixation précédemment évoqués sont souvent jugés peu pratiques à mettre en oeuvre, ce qui en réduit considérablement l'attrait auprès de la clientèle à laquelle ils sont destinés. Avec eux, il est en effet difficile de bénéficier d'un dispositif de fixation à la fois rapide et fiable ; l'obtention d'une de ces qualités se faisant systématiquement au détriment de l'autre.

Aussi, le problème technique à résoudre par l'objet de la présente invention est de proposer un dispositif de fixation rapide destiné à solidariser l'extrémité d'un bracelet à un boîtier de montre, ledit dispositif de fixation comportant un élément de liaison solidaire du bracelet et un élément de liaison solidaire du boîtier, les éléments de liaison étant aptes à coopérer par emboîtement l'un dans l'autre, dispositif de fixation qui permettrait d'éviter les problèmes de l'état de la technique en étant à la fois rapide à mettre en oeuvre et fiable, tout en offrant une parfaite adaptabilité, un prix de revient raisonnable et une esthétique améliorée.

La solution au problème technique posé consiste, selon la présente invention, en ce qu'un des éléments de liaison est monté mobile en déplacement sur l'organe dont il est solidaire, entre au moins une position dite ouverte et au moins une position dite fermée dans lesquelles lesdits éléments de liaison sont aptes à être montés respectivement libres en emboîtement l'un par rapport à l'autre et solidaires en emboîtement l'un dans l'autre.

Ainsi, en position ouverte, les deux éléments de liaison sont indépendants l'un de l'autre, c'est-à-dire qu'ils peuvent être engagés ou désengagés librement suivant au moins une direction d'emboîtement. Par contre, en position fermée et dans l'hypothèse où ils ont été préalablement assemblés en les faisant entrer l'un dans l'autre, les éléments de liaison se retrouvent associés de manière permanente puisque chaque direction d'emboîtement est alors avantageusement condamnée.

La mobilité de l'élément de liaison susceptible de se déplacer peut s'exercer suivant un mouvement quelconque dans la mesure où l'on bénéficie d'au moins une position ouverte et d'au moins une position fermée telles que précédemment définies. Aussi, l'élément de liaison mobile peut être animé indifféremment en translation, en rotation ou d'un mouvement composé plus ou moins complexe.

De manière avantageuse, l'élément de liaison mobile est susceptible d'être monté sur n'importe laquelle des parties à assembler. Aussi, dans l'ensemble de ce texte, le terme organe désigne soit le boîtier, soit le bracelet, suivant que l'on considère que l'élément de liaison mobile est solidaire dudit boîtier ou dudit bracelet.

Selon une particularité de l'invention, l'élément de liaison mobile constitue la partie femelle de l'emboîtement correspondant à l'assemblage des deux éléments de liaison par interpénétration au moins partielle. A ce titre, il comporte au moins un logement susceptible de recevoir une excroissance de forme sensiblement complémentaire, ménagée sur l'autre élément de liaison et formant partie mâle. La nature spécifique de l'élément de liaison, combinée à sa mobilité par rapport à l'organe avec lequel il est solidaire, permet de définir aisément au moins une position ouverte et au moins une position fermée dans lesquelles chaque logement de la partie femelle serait respectivement libre d'accès et obturé par une portion de surface dudit organe.

Si la mobilité de l'élément de liaison peut être envisagée suivant n'importe quel type de mouvement, il en est tout à fait autrement en ce qui concerne la direction du déplacement. Aussi, selon une autre particularité de l'invention, la mobilité de l'élément de liaison s'exerce suivant une direction sensiblement perpendiculaire au plan dans lequel s'étend l'organe avec lequel ledit élément de liaison mobile est solidaire.

Cette configuration permet d'offrir une résistance maximale vis-à-vis des contraintes mécaniques s'exerçant entre le boîtier et le bracelet, au cours d'une utilisation normale de la montre. On pense ici avant tout aux forces de traction. Le but est bien évidemment d'éviter tout déplacement intempestif de l'élément de liaison mobile, et ainsi tout risque de désengagement inopiné. Il n'est ainsi pas nécessaire de prévoir systématiquement des moyens de verrouillage spécifiques afin d'immobiliser l'élément de liaison mobile en position fermée.

De part sa mobilité sensiblement transversale par rapport à la direction suivant laquelle s'exerce l'essentiel des contraintes mécaniques entre le boîtier et le bracelet, l'élément de liaison mobile est en effet en mesure de s'opposer efficacement à toutes les forces susceptibles de l'amener dans une position ouverte synonyme de désengagement. Selon l'invention, le déplacement de l'élément de liaison mobile s'effectue suivant une direction où les contraintes mécaniques sont les plus faibles, voire même quasi inexistantes en conditions normales d'utilisation.

Selon un mode de réalisation actuellement préféré de l'invention, les éléments de liaison sont aptes à coopérer par emboîtement suivant une direction sensiblement perpendiculaire à la direction dans laquelle l'élément de liaison mobile est monté mobile en déplacement. Ainsi, la direction d'engagement et de désengagement des éléments de liaison se trouve orientée de manière sensiblement parallèle à la direction suivant laquelle s'exerce l'essentiel des contraintes mécaniques entre le boîtier et le bracelet.

De plus, les éléments de liaison étant avantageusement aptes à coopérer par emboîtement suivant un sens d'engagement correspondant à un éloignement relatif du boîtier et du bracelet, le dispositif de fixation est en mesure de résister naturellement aux forces de traction s'exerçant entre ledit boîtier et ledit bracelet.

Enfin, comme la direction d'engagement et de désengagement des éléments de liaison s'étend en position fermée de manière sensiblement orthogonale à la portion de surface de l'organe qui est en contact avec l'élément de liaison mobile, tout désengagement desdits éléments de liaison apparaît alors impossible. La portion de surface de l'organe support forme en effet une véritable butée apte à condamner l'accès des différents logements ménagés sur l'élément de liaison mobile, et destinés à recevoir les parties mâles de l'autre élément de liaison. En fait, le désengagement des éléments de liaison est totalement contrôlé par la position de l'élément de liaison mobile par rapport à l'organe support dont il est solidaire.

L'invention telle qu'ainsi définie présente l'avantage d'être de conception extrêmement simple, puisqu'elle ne requiert aucun organe de blocage spécifique pour verrouiller l'emboîtement des éléments de liaison, et ainsi réaliser une fixation rapide du bracelet sur la montre. La fonction de verrouillage est ici avantageusement remplie par la portion de surface du boîtier contre laquelle l'élément de liaison mobile est amené à se déplacer et/ou à se positionner une fois en position fermée. Cette simplicité conceptuelle se traduit bien évidemment par une fiabilité accrue, une rapidité de mise en oeuvre évidente et un prix de revient mesuré.

Selon un autre mode de réalisation de l'invention, les éléments de liaison sont aptes à coopérer par emboîtement suivant une direction sensiblement parallèle à la direction suivant laquelle l'élément de liaison mobile est monté mobile en déplacement. Ainsi, la direction d'engagement et de désengagement des éléments de liaison se trouve avantageusement orientée de manière sensiblement perpendiculaire à la direction suivant laquelle s'exerce l'essentiel des contraintes mécaniques entre le boîtier et le bracelet. Ainsi pourvu, le dispositif de fixation est en mesure de résister naturellement avec efficacité aux forces de traction, et éventuellement de pression, s'exerçant entre le boîtier et le bracelet.

Dans cette configuration, il est cependant indispensable de prévoir des moyens spécifiques pour verrouiller l'emboîtement des éléments de liaison. En effet, cette fonction ne peut plus être remplie par la portion de surface de l'organe contre laquelle l'élément de liaison mobile est monté mobile en déplacement, comme dans le premier mode de réalisation. La portion de surface en question, ainsi que la direction d'engagement et de désengagement, sont en effet ici sensiblement parallèles, interdisant ainsi à ladite portion de surface de jouer un rôle de butée.

Aussi, ce second mode de réalisation de l'invention prévoit avantageusement que l'organe supportant l'élément de liaison mobile comporte au moins une partie formant butée, apte à coopérer par contact avec ledit élément de liaison mobile lorsque ce dernier est en position fermée. La partie formant butée s'étend de manière sensiblement orthogonale à la direction d'engagement et de désengagement des éléments de liaison.

Quel que soit le mode de réalisation retenu et même si cela n'est pas indispensable, le dispositif de fixation rapide objet de la présente invention peut être pourvu de moyens de verrouillage aptes à maintenir l'élément de liaison mobile en position fermée. Cette spécificité constitue une sécurité supplémentaire qui n'a pour autre but que de fiabiliser encore davantage la fixation.

La description qui va suivre en regard des dessins annexés, donnés à titre d'exemples non limitatifs, fera bien comprendre en quoi consiste l'invention et comment elle peut être réalisée.

La figure 1 est une vue de dessus d'une montre-bracelet dotée de dispositifs de fixation rapide selon un premier mode de réalisation de l'invention.

La figure 2 représente une vue de côté, en coupe longitudinale, de la montre-bracelet illustrée à la figure 1.

Les figures 3 à 5 sont des vues de dessus illustrant le principe de fonctionnement des dispositifs de fixation rapide équipant la montre-bracelet représentée aux figures 1 et 2.

La figure 6 constitue une vue de dessus d'une montre-bracelet selon un second mode de réalisation de l'invention.

Les figures 7 à 10 sont des schémas illustrant des variantes de réalisation de l'invention.

Pour des raisons de clarté, les mêmes éléments ont été désignés par des références identiques. De même, seuls les éléments essentiels pour la compréhension de l'invention ont été représentés et ceci sans respect de l'échelle et de manière schématique.

Ainsi qu'on peut le voir sur l'exemple illustré aux figures 1 et 2, la montre-bracelet 1 est dotée de deux dispositifs de fixation rapide 2 parfaitement identiques et symétriques. Chacun d'entre eux est destiné à rattacher une des extrémités 3 du bracelet 4 au boîtier 5 de la montre 1. Pour cela, chaque dispositif de fixation 2 comporte deux éléments de liaison 6, 7 aptes à coopérer par emboîtement l'un dans l'autre. Le premier d'entre eux est solidaire du bracelet 4 et constitue la partie mâle de l'emboîtement, tandis que le second est solidaire du boîtier 5 et joue le rôle de la partie femelle.

Dans ce mode de réalisation particulier de l'invention, c'est l'élément de liaison 7 qui est monté mobile en déplacement entre une position fermée et une multitude de positions ouvertes dans lesquelles les deux éléments de liaison 6, 7 sont aptes à être montés respectivement libres et solidaires en emboîtement. La mobilité dont est pourvue l'élément de liaison 7 s'exerce ici en rotation, suivant un axe parallèle au plan du boîtier 5. Ainsi, l'élément de liaison mobile 7 est en mesure de se déplacer dans un plan sensiblement orthogonal à la direction suivant laquelle s'exerce l'essentiel des contraintes mécaniques entre le boîtier 5 et le bracelet 4.

L'élément de liaison 7 présente ici la forme d'un barreau 8 monté transversalement mobile en rotation sur l'une des faces latérales 9 du boîtier 5, par l'intermédiaire d'un pivot 10 solidaire dudit boîtier 5. Chacune des extrémités du barreau 8 est pourvue d'un logement 11a, 11b apte à coopérer par emboîtement avec une des deux excroissances 12a, 12b de formes sensiblement complémentaires, portées par l'autre élément de liaison 6.

L'élément de liaison 6 se présente quant à lui sous la forme d'une pièce en U 13, apte à être montée de manière amovible à l'extrémité 3 du bracelet 4 grâce au fait qu'elle est en mesure d'être insérée à travers ladite extrémité 3. Cette particularité offre la possibilité d'interchanger uniquement le bracelet 4, c'est-à-dire qu'un seul élément de liaison 6 n'est nécessaire quel que soit le nombre de bracelets disponibles. Les deux excroissances 12a, 12b sont par ailleurs ménagées aux extrémités de la pièce en U 13.

L'emboîtement des éléments de liaison 6,7 s'effectue suivant une direction perpendiculaire au plan dans lequel l'élément de liaison mobile 6 est amené à se déplacer, et selon un sens d'engagement correspondant à un éloignement relatif du bracelet 4 et du boîtier 5. C'est pour cette raison que les accès aux logements 11a, 11b sont orientés en direction du boîtier 5 et qu'ils sont par conséquent susceptible d'être obturés par une portion de surface de la face latérale 9 lorsque l'élément de liaison mobile 7 est en position fermée.

Afin de garantir l'immobilisation de l'élément de liaison mobile 7 contre la face latérale 9 du boîtier 5, il est prévu de manière avantageuse des moyens de verrouillage 14 aptes à bloquer la rotation dudit élément de liaison mobile 7. Ceux-ci comportent deux éléments de blocage 15, 16 de formes sensiblement complémentaires, ménagés respectivement sur l'élément de liaison mobile 7 et sur l'organe 4, 5 supportant ledit élément de liaison mobile 7. Les deux éléments de blocage 15, 16 sont par ailleurs aptes à coopérer par emboîtement l'un dans l'autre sous l'action d'un moyen de rappel élastique 17, lorsque l'élément de liaison mobile 7 est en position fermée.

Ainsi qu'on peut le voir précisément dans le mode de réalisation particulier illustré aux figures 1 et 2, l'élément de blocage 16 est constitué par un évidement 18 formant mortaise, creusé directement dans le boîtier 5 au niveau de la face latérale 9. L'élément de blocage 15 est quant à lui constitué par une plaque 19 formant tenon, montée de manière amovible sur le barreau 8 par l'intermédiaire de deux vis de blocage 20a, 20b. Afin d'assurer un parfait positionnement de la plaque 19 sur le barreau 8, ce dernier est pourvu d'un évidement 21 de forme complémentaire à la partie de ladite plaque 19 qui ne s'emboîte pas dans l'évidement 18 ménagé sur le boîtier 5. Ainsi, les évidements 18 et 21 présentent avantageusement un volume cumulé correspondant exactement à l'encombrement général de la plaque 19. Cela permet de garantir lors de la mise en position fermée, d'une part, un parfait emboîtement de la plaque 19 dans l'évidement 18, et d'autre part, un contact intime entre le barreau 8 et le boîtier 5.

L'engagement ou le désengagement des éléments de blocage 15, 16 s'effectue par translation le long de l'axe autour duquel l'élément de liaison mobile 7 est monté pivotant. Dans ce but, le barreau 8 est monté mobile en translation par rapport au pivot 10. Concrètement, ce dernier est pourvu d'une tête 22 apte à coulisser axialement à l'intérieur d'un alésage borgne 23 cylindrique, ménagé transversalement dans le barreau 8 et doté d'un diamètre complémentaire à celui de ladite tête 22. la tête 22 est par ailleurs prisonnière de l'alésage borgne 23 grâce au fait que l'ouverture de ce dernier est partiellement obturée par la plaque 19, qui présente en effet à cet endroit précis un alésage traversant 24 de diamètre inférieur puisque correspondant au diamètre du corps 25 du pivot 10.

Il est à noter que cette configuration permet également de manière avantageuse la libre rotation, précédemment évoquée, du barreau 8 par rapport au pivot 10, à l'origine de la mobilité de l'élément de liaison 7.

Afin de garantir l'engagement des éléments de blocage 15, 16, il est prévu un moyen de rappel élastique 17 se présentant ici sous la forme d'un ressort de compression 26 venant se positionner autour du corps 25 du pivot 10, entre la tête 22 et la face interne de la plaque 19. La tête 22 étant considérée comme fixe puisque le pivot 10 est solidaire du boîtier 5, l'action du ressort 26 ne peut s'exercer qu'au niveau du barreau 8 qui lui est monté mobile, notamment en translation axiale. L'élément de liaison mobile 7 est donc contraint de se déplacer en direction de la face latérale 9, ce qui conduit alors à l'interpénétration des éléments de blocage 15, 16 lorsque ces derniers sont parfaitement alignés comme c'est précisément le cas en position fermée.

Ainsi qu'on peut le voir sur les figures 3 à 5, toute désolidarisation du bracelet 4 de la montre illustrée aux figures 1 et 2 s'effectue de manière extrêmement simple. Conformément à la figure 3, il s'agit dans un premier temps d'exercer une traction sur chaque partie 27, 28 dudit bracelet 4 afin de déverrouiller les éléments de blocage 15, 16 et ainsi de permettre aux deux éléments de liaison mobile 7 de quitter leur position fermée. Dans un second temps, on fait pivoter les éléments de liaison mobile 7 en question par rapport au boîtier 5, jusqu'à atteindre une position ouverte susceptible de permettre un désengagement des parties mâles et femelles participant à l'emboîtement. La position ouverte représentée à la figure 4 ne constitue qu'une possibilité parmi tant d'autres, dans laquelle le boîtier 5 et le bracelet 4 sont positionnés orthogonalement l'un par rapport à l'autre. Les éléments de liaison 6, 7 sont alors séparés dans un troisième temps, conformément à la figure 5. Il est alors possible de retirer chaque élément de liaison 6 de chaque partie 27, 28 du bracelet 4, afin de les réinsérer aux extrémités respectives d'un nouveau bracelet. Le remontage s'effectue ensuite simplement en procédant de manière inverse, c'est-à-dire en réengageant les éléments de liaison 6, 7, en faisant pivoter les éléments de liaison mobile 7, puis en laissant se verrouiller automatiquement les éléments de blocage 15, 16 sous l'action du moyen de rappel élastique 17.

Au cours de l'opération de déverrouillage représentée à la figure 3, la traction exercée au niveau de chaque dispositif de fixation 2 provoque le coulissement axial du barreau 8 le long du pivot 10. Le ressort 26 est alors comprimé sous l'action du rapprochement de la plaque 19 par rapport à la tête 22. Une fois les éléments de blocage 15, 16 déboîtés, c'est-à-dire dès que la plaque 19 est complètement sortie de l'évidement 18, le barreau 8 est alors en mesure de tourner librement autour du pivot 10. Ce mouvement est parfaitement guidé grâce au fait, que d'une part, la tête 22 coopère par contact avec l'alésage borgne 23, et que d'autre part, une partie du corps 25 du pivot 10 coopère également par contact avec l'alésage traversant 24. Une fois que la position ouverte désirée est atteinte, comme par exemple dans le cas de la figure 4, les éléments de liaison sont alors déboîtés l'un de l'autre en effectuant un rapprochement du boîtier 5 et du bracelet 4 conformément à la figure 5.

La montre-bracelet 30 partiellement représentée à la figure 6 ne constitue qu'une simple variante de réalisation dans laquelle les positions respectives des éléments de liaison 31, 32 ont été simplement inversées par rapport à leurs homologues du premier mode de réalisation décrit. L'élément de liaison mobile 31 est en effet maintenant celui qui est solidaire du bracelet 33. Cependant, ce dispositif de fixation rapide 35 reste fondamentalement identique à ceux illustrés aux figures 1 à 5, tant dans sa structure essentielle que dans son principe de fonctionnement. On retrouve notamment la mobilité en rotation de l'élément de liaison mobile 31 et l'emboîtement des éléments de liaison 31, 32 suivant une direction sensiblement perpendiculaire à la direction suivant laquelle ledit élément de liaison mobile 31 est apte à se déplacer pour passer d'une position fermée à une position ouverte ou inversement. Les seules différences structurelles notables concernent simplement l'intégration de l'élément de liaison 32 sur le boîtier 34 qui nécessite à cet effet quelques modifications. Cependant, les parties mâles formant tenon sont là encore similaires, tandis que la structure de l'élément de liaison mobile 31 ainsi que celle des éléments de blocage sont parfaitement identiques à leurs homologues.

Les figures 7 à 10 représentent très schématiquement quelques variantes de réalisation parmi toutes celles qui sont à la portée d'un homme de métier. Pour chaque dispositif de fixation rapide 90, 91, 92, 93, l'élément de liaison mobile 40, 41, 42, 43 a été délibérément choisi comme étant celui solidaire du boîtier 50, 51, 52, 53. Bien entendu, il est possible d'envisager d'autres modes de réalisation, simplement en gardant le même principe mais en optant pour un élément de liaison mobile solidaire du bracelet.

La figure 7 correspond au premier mode de réalisation décrit, c'est-à-dire à un dispositif de fixation rapide 90 doté d'un élément de liaison 40 mobile en rotation et pour lequel l'emboîtement avec l'élément de liaison 60 associé s'effectue suivant une direction sensiblement perpendiculaire au plan de mobilité dudit élément de liaison mobile 40.

Dans le cas de la figure 8, l'élément de liaison mobile 41 est apte à se déplacer en translation. Il coopère par emboîtement avec l'autre élément de liaison 61 suivant une direction là encore perpendiculaire au plan de mobilité dudit élément de liaison mobile 41.

Les deux variantes suivantes, illustrées aux figures 9 et 10, se distinguent des deux précédentes par le fait que l'emboîtement des éléments de liaison 42, 43 ; 62, 63 s'effectue cette fois suivant une direction parallèle au plan de mobilité de l'élément de liaison mobile 42, 43. Par contre, on retrouve les deux types de mobilité en ce qui concerne plus particulièrement l'élément de liaison mobile 42, 43, c'est-à-dire la rotation pour la figure 9 et la translation dans le cas de la figure 10.

Dans ces deux derniers modes de réalisation, il est prévu des moyens spécifiques pour verrouiller l'emboîtement des éléments de liaison 42, 43 ; 62, 63. Dans le cas le plus simple, c'est-à-dire dans celui de la translation illustré à la figure 10, le boîtier 53 est pourvu d'un rebord 73 s'étendant perpendiculaire à la direction d'engagement des éléments de liaison 43, 63, en opposition par rapport au sens de désengagement. Le rebord 73 présente en outre une longueur comparable à celle de l'élément de liaison mobile 43 de sorte qu'en position fermée, l'accès aux logements 83 ménagés sur celui-ci est complètement obturé par ledit rebord 73.

Dans le cas de la figure 9 où l'élément de liaison 42 est monté mobile en rotation, il est nécessaire que le boîtier 52 soit muni de deux ailettes 72a, 72b formant butées, afin d'être en mesure de verrouiller les deux logements 82a, 82b ménagés sur des faces opposées dudit élément de liaison mobile 42. Pour cela, les deux ailettes 72a, 72b s'étendant perpendiculairement à la direction d'engagement des éléments de liaison 42, 62 sont ménagées respectivement sur chacune des faces supérieure et inférieure du boîtier 52.

## Revendications

1. Dispositif de fixation rapide (2, 35, 90, 91, 92, 93) destiné à solidariser l'extrémité (3) d'un bracelet (4, 33) à un boîtier (5, 34, 50, 51, 52, 53) de montre (1, 30), ledit dispositif de fixation (2, 35, 90, 91, 92, 93) comportant un élément de liaison (6, 31, 60, 61, 62, 63) solidaire du bracelet (4, 33) et un élément de liaison (7, 32, 40, 41, 42, 43) solidaire du boîtier (5, 34, 50, 51, 52, 53), les éléments de liaison (6, 31, 60, 61, 62, 63 ; 7, 32, 40, 41, 42, 43) étant aptes à coopérer par emboîtement l'un dans l'autre, **caractérisé en ce qu'**un des éléments de liaison (6, 31, 60, 61, 62, 63 ; 7, 32, 40, 41, 42, 43) est monté mobile en déplacement sur l'organe (4, 5, 33, 34, 50, 51, 52, 53) dont il est solidaire, entre au moins une position dite ouverte et au moins une position dite fermée dans lesquelles lesdits éléments de liaison (6, 31, 60, 61, 62, 63 ; 7, 32, 40, 41, 42, 43) sont aptes à être montés respectivement libres en emboîtement l'un par rapport à l'autre et solidaires en emboîtement l'un dans l'autre.

2. Dispositif de fixation (2, 35, 90, 91, 92, 93) selon la revendication 1, **caractérisé en ce que** l'élément de liaison mobile (7, 31, 40, 41, 42, 43) constitue la partie femelle de l'emboîtement correspondant à l'assemblage des deux éléments de liaison (6, 31, 60, 61, 62, 63 ; 7, 32, 40, 41, 42, 43) par interpénétration au moins partielle.

3. Dispositif de fixation (2, 35, 90, 91, 92, 93) selon l'une des revendications 1 ou 2, **caractérisé en ce que** la mobilité de l'élément de liaison (7, 31, 40, 41, 42, 43) s'exerce suivant une direction sensiblement perpendiculaire au plan dans lequel s'étend l'organe (4, 5, 33, 34, 50, 51, 52, 53) avec lequel ledit élément de liaison mobile (7, 31, 40, 41, 42, 43) est solidaire.

4. Dispositif de fixation (2, 35, 90, 91) selon l'une quelconque des revendications 1 à 3, **caractérisé en ce que** les éléments de liaison (6, 31, 60, 61 ; 7, 32, 40, 41) sont aptes à coopérer par emboîtement suivant une direction sensiblement perpendiculaire à la direction dans laquelle l'élément de liaison mobile (7, 31, 40, 41) est monté mobile en déplacement.

5. Dispositif de fixation (2, 35, 90, 91) selon l'une quelconque des revendications 1 à 4, **caractérisé en ce que** les éléments de liaison (6, 31, 60, 61 ; 7, 32, 40, 41) sont aptes à coopérer par emboîtement suivant un sens d'engagement correspondant à un éloignement relatif du boîtier (5, 34, 50, 51) et du bracelet (4, 33).

6. Dispositif de fixation (2, 35, 90, 91) selon l'une quelconque des revendications 1 à 5, **caractérisé en ce qu'**en position fermée, la direction d'engagement et de désengagement des éléments de liaison (6, 31, 60, 61 ; 7, 32, 40, 41) s'étend de manière sensiblement orthogonale à la portion de surface de l'organe (4, 5, 33, 34, 50, 51) qui est en contact avec l'élément de liaison mobile (7, 31, 40, 41).

7. Dispositif de fixation (92, 93) selon l'une quelconque des revendications 1 à 3, **caractérisé en ce que** les éléments de liaison (42, 43 ; 62, 63) sont aptes à coopérer par emboîtement suivant une direction sensiblement parallèle à la direction suivant laquelle l'élément de liaison mobile (42, 43) est monté mobile en déplacement.

8. Dispositif de fixation (92, 93) selon la revendication 7, **caractérisé en ce que** l'organe (52, 53) supportant l'élément de liaison mobile (42, 43) comporte au moins une partie (72a, 72b, 73) formant butée apte à coopérer par contact en position fermée avec ledit élément de liaison mobile (42, 43), ladite partie (72a, 72b, 73) formant butée s'étendant de manière sensiblement orthogonale à la direction d'engagement et de désengagement des éléments de liaison (42, 43 ; 62, 63).

9. Dispositif de fixation (92, 93) selon l'une des revendications 7 ou 8, **caractérisé en ce que** les éléments de liaison (42, 43 ; 62, 63) sont aptes à coopérer par emboîtement suivant un sens d'engagement correspondant à un éloignement relatif de l'élément de liaison (62, 63) qui n'est pas mobile et de la partie (72a, 72b, 73) de l'organe (52, 53), formant butée.

10. Dispositif de fixation (2, 35, 90, 91, 92, 93) selon l'une quelconque des revendications 1 à 9, **caractérisé en ce qu'**il comporte des moyens de verrouillage (14) aptes à maintenir l'élément de liaison mobile (7, 31, 40, 41, 42, 43) en position fermée.

11. Dispositif de fixation (2, 35, 90, 91, 92, 93) selon la revendication 10, **caractérisé en ce que** les moyens de verrouillage (14) comportent deux éléments de blocage (15, 16) de formes sensiblement complémentaires, ménagés respectivement sur l'élément de liaison mobile (7, 31, 40, 41, 42, 43) et sur l'organe (4, 5, 33, 34, 50, 51, 52, 53) supportant ledit élément de liaison mobile (7, 31, 40, 41, 42, 43), lesdits éléments de blocage étant aptes à coopérer par emboîtement l'un dans l'autre sous l'action d'un moyen de rappel élastique (17) lorsque l'élément de liaison mobile (7, 31, 40, 41, 42, 43) est dans une position fermée.

12. Dispositif de fixation (2, 90, 91, 92, 93) selon l'une quelconque des revendications 1 à 11, **caractérisé en ce que** l'élément de liaison (6, 60, 61, 62, 63) solidaire du bracelet (4) est monté de manière amovible à l'extrémité (3) dudit bracelet (4).

13. Dispositif de fixation (2, 90, 91, 92, 93) selon la revendication 12, **caractérisé en ce que** l'élément de liaison (6, 60, 61, 62, 63) monté de manière amovible à l'extrémité (3) du bracelet (4) est constitué par une pièce (13) en U apte à être insérée à travers ladite extrémité (3) du bracelet (4).

## Patentansprüche

1. Schnellbefestigungsvorrichtung (2, 35, 90, 91, 92, 93), die dazu bestimmt ist, das Ende (3) eines Armbands (4, 33) fest mit einem Gehäuse (5, 34, 50, 51, 52, 53) einer Uhr (1, 30) zu verbinden, wobei die Befestigungsvorrichtung (2, 35, 90, 91, 92, 93) ein fest mit dem Armband (4, 33) verbundenes Verbindungselement (6, 31, 60, 61, 62, 63) und ein fest mit dem Gehäuse (5, 34, 50, 51, 52, 53) verbundenes Verbindungselement (7, 32, 40, 41, 42, 43) aufweist, wobei die Verbindungselemente (6, 31, 60, 61, 62, 63; 7, 32, 40, 41, 42, 43) in der Lage sind, durch Ineinanderstecken zusammenzuwirken, **dadurch gekennzeichnet, daß** eines der Verbindungselemente (6, 31, 60, 61, 62, 63; 7, 32, 40, 41, 42, 43) zwischen mindestens einer sogenannten offenen und mindestens einer sogenannten geschlossenen Stellung verschiebungsbeweglich auf dem Organ (4, 5, 33, 34, 50, 51, 52, 53) montiert ist, mit dem es fest verbunden ist, in welchen Stellungen die Verbindungselemente (6, 31, 60, 61, 62, 63; 7, 32, 40, 41, 42, 43) je in der Einsteckstellung frei zueinander bzw. in der Einsteckstellung fest ineinandergesteckt montiert werden können.

2. Befestigungsvorrichtung (2, 35, 90, 91, 92, 93) nach Anspruch 1, **dadurch gekennzeichnet, daß** das bewegliche Verbindungselement (7, 31, 40, 41, 42, 43) das Aufnahmeteil der Einsteckverbindung bildet, die dem Zusammenbau der beiden Verbindungselemente (6, 31, 60, 61, 62, 63; 7, 32, 40, 41, 42, 43) durch zumindest teilweises Ineinanderdringen entspricht.

3. Befestigungsvorrichtung (2, 35, 90, 91, 92, 93) nach einem der Ansprüche 1 oder 2, **dadurch gekennzeichnet, daß** die Beweglichkeit des Verbindungselements (7, 31, 40, 41, 42, 43) in einer Richtung erfolgt, die im wesentlichen senkrecht zu der Ebene liegt, in der sich das Organ (4, 5, 33, 34, 50, 51, 52, 53) erstreckt, mit dem das bewegliche Verbindungselement (7, 31, 40, 41, 42, 43) fest verbunden ist.

4. Befestigungsvorrichtung (2, 35, 90, 91) nach einem der Ansprüche 1 bis 3, **dadurch gekennzeichnet, daß** die Verbindungselemente (6, 31, 60, 61; 7, 32, 40, 41) in der Lage sind, durch Ineinanderstecken in einer Richtung im wesentlichen senkrecht zu der Richtung zusammenzuwirken, in der das bewegliche Verbindungselement (7, 31, 40, 41) verschiebungsbeweglich montiert ist.

5. Befestigungsvorrichtung (2, 35, 90, 91) nach einem der Ansprüche 1 bis 4, **dadurch gekennzeichnet, daß** die Verbindungselemente (6, 31, 60, 61; 7, 32, 40, 41) in der Lage sind, durch Ineinanderstecken in einer Eingriffrichtung zusammenzuwirken, die einer relativen Entfernung des Gehäuses (5, 34, 50, 51) und des Armbands (4, 33) voneinander entspricht.

6. Befestigungsvorrichtung (2, 35, 90, 91) nach einem der Ansprüche 1 bis 5, **dadurch gekennzeichnet, daß** in der geschlossenen Stellung die Eingriff- und die Löserichtung der Verbindungselemente (6, 31, 60, 61; 7, 32, 40, 41) sich im wesentlichen orthogonal zu dem Oberflächenabschnitt des Organs (4, 5, 34, 50, 51) erstreckt, der mit dem beweglichen Verbindungselement (7, 31, 40, 41) in Kontakt steht.

7. Befestigungsvorrichtung (92, 93) nach einem der Ansprüche 1 bis 3, **dadurch gekennzeichnet, daß** die Verbindungselemente (42, 43; 62, 63) in der Lage sind, durch Ineinanderstecken gemäß einer Richtung im wesentlichen parallel zu der Richtung zusammenzuwirken, gemäß der das bewegliche Verbindungselement (42, 43) verschiebungsbeweglich montiert ist.

8. Befestigungsvorrichtung (92, 93) nach Anspruch 7, **dadurch gekennzeichnet, daß** das Organ (52, 53), das das bewegliche Verbindungselement (42, 43) trägt, mindestens einen Bereich (72a, 72b, 73) aufweist, der einen Anschlag bildet, welcher durch Kontakt in der geschlossenen Stellung mit dem beweglichen Verbindungselement (42, 43) zusammenwirken kann, wobei der einen Anschlag bildende Bereich (72a, 72b, 73) sich im wesentlichen orthogonal zur Eingriff- und Löserichtung der Verbindungselemente (42, 43; 62, 63) erstreckt.

9. Befestigungsvorrichtung (92, 93) nach einem der Ansprüche 7 oder 8, **dadurch gekennzeichnet, daß** die Verbindungselemente (42, 43; 62, 63) in der Lage sind, durch Ineinanderstecken gemäß einer Eingriffrichtung zusammenzuwirken, die einer relativen Entfernung des nicht beweglichen Verbindungselements (62, 63) von dem einen Anschlag bildenden Bereich (72a, 72b, 73) des Organs (52, 53) entspricht.

10. Befestigungsvorrichtung (2, 35, 90, 91, 92, 93) nach einem der Ansprüche 1 bis 9, **dadurch gekennzeichnet, daß** sie Verriegelungsmittel (14) aufweist, die das bewegliche Verbindungselement (7, 31, 40, 41, 42, 43) in der geschlossenen Stellung halten können.

11. Befestigungsvorrichtung (2, 35, 90, 91, 92, 93) nach Anspruch 10, **dadurch gekennzeichnet, daß** die Verriegelungsmittel (14) zwei Blockierelemente (15, 16) von im wesentlichen komplementären Formen aufweisen, die auf dem beweglichen Verbindungselement (7, 31, 40, 41, 42, 43) bzw. dem Organ (4, 5, 33, 34, 50, 51, 52, 53) angebracht sind, das das bewegliche Verbindungselement (7, 31, 40, 41, 42, 43) trägt, wobei die Blockierelemente in der Lage sind, durch Ineinanderstecken unter der Wirkung eines elastischen Rückholmittels (17) zusammenzuwirken, wenn das bewegliche Verbindungselement (7, 31, 40, 41, 42, 43) in einer geschlossenen Stellung ist.

12. Befestigungsvorrichtung (2, 90, 91, 92, 93) nach einem der Ansprüche 1 bis 11, **dadurch gekennzeichnet, daß** das fest mit dem Armband (4) verbundene Verbindungselement (6, 60, 61, 62, 63) abnehmbar am Ende (3) des Armbands (4) montiert ist.

13. Befestigungsvorrichtung (2, 90, 91, 92, 93) nach Anspruch 12, **dadurch gekennzeichnet, daß** das abnehmbar am Ende (3) des Armbands (4) montierte Verbindungselement (6, 60, 61, 62, 63) von einem U-förmigen Teil (13) gebildet wird, das durch das Ende (3) des Armbands (4) hindurch eingefügt werden kann.

## Claims

1. Rapid attachment device (2, 35, 90, 91, 92, 93) intended to attach the end (3) of a strap (4, 33) to a case (5, 34, 50, 51, 52, 53) of a watch (1, 30), the said attachment device (2, 35, 90, 91, 92, 93) including a joining element (6, 31, 60, 61, 62, 63) attached to the strap (4, 33) and a joining element (7, 32, 40, 41, 42, 43) attached to the case (5, 34, 50, 51, 52, 53), the joining elements (6, 31, 60, 61, 62, 63; 7, 32, 40, 41, 42, 43) being able to co-operate by fitting one into the other, ***characterised by*** the fact that one of the joining elements (6, 31, 60, 61, 62, 63; 7, 32, 40, 41, 42, 43) is moveably mounted for displacement on the component (4, 5, 33, 34, 50, 51, 52, 53) to which it is attached, between at least a position known as open and at least a position known as closed in which the said joining elements (6, 31, 60, 61, 62, 63; 7, 32, 40, 41, 42, 43) are able to be respectively mounted freely fitting one relative to the other and firmly fitting one in the other.

2. Attachment device (2, 35, 90, 91, 92, 93) as described in claim 1, ***characterised by*** the fact that the moveable joining element (7, 31, 40, 41, 42, 43) forms the female part of the fitting corresponding to the assembly of the two joining elements (6, 31, 60, 61, 62, 63; 7, 32, 40, 41, 42, 43) by at least partial interpenetration.

3. Attachment device (2, 35, 90, 91, 92, 93) as described in one of claims 1 or 2, ***characterised by*** the fact that the movement of the joining element (7, 31, 40, 41, 42, 43) occurs in a direction substantially perpendicular to the plane in which the component (4, 5, 33, 34, 50, 51, 52, 53) to which the said moveable joining element (7, 31, 40, 41, 42, 43) is attached extends.

4. Attachment device (2, 35, 90, 91) as described in any one of claims 1 to 3, ***characterised by*** the fact that the joining elements (6, 31, 60, 61; 7, 32, 40, 41) are able to co-operate by fitting one into the other in a direction substantially perpendicular to the direction in which the moveable joining element (7, 31, 40, 41) is moveably mounted for displacement.

5. Attachment device (2, 35, 90, 91) as described in any one of claims 1 to 4, ***characterised by*** the fact that the joining elements (6, 31, 60, 61; 7, 32, 40, 41) are able to co-operate by fitting one into the other in a direction of engagement corresponding to relative movement of the case (5, 34, 50, 51) and of the strap (4, 33) away from each other.

6. Attachment device (2, 35, 90, 91) as described in any one of claims 1 to 5, ***characterised by*** the fact that in the closed position, the direction of engagement and of disengagement of the joining elements (6, 31, 60, 61; 7, 32, 40, 41) extends in a manner substantially at right angles to the portion of surface of the component (4, 5, 33, 34, 50, 51) which is in contact with the moveable joining element (7, 31, 40, 41).

7. Attachment device (92, 93) as described in any one of claims 1 to 3, ***characterised by*** the fact that the joining elements (42, 43; 62, 63) are able to co-operate by fitting one into the other in a direction substantially parallel to the direction in which the moveable joining element (42, 43) is moveably mounted for displacement.

8. Attachment device (92, 93) as described in claim 7, ***characterised by*** the fact that the component (52, 53) supporting the moveable joining element (42, 43) includes at least a part (72a, 72b, 73) forming a stop able to co-operate by contact in the closed position with the said moveable joining element (42, 43), the said part (72a, 72b, 73) forming a stop extending substantially at right angles to the direction of engagement and of disengagement of the joining elements (42, 43; 62, 63).

9. Attachment device (92, 93) as described in one of claims 7 or 8, ***characterised by*** the fact that the joining elements (42, 43; 62, 63) are able to co-operate by fitting one into the other in a direction of engagement corresponding to relative movement away from each other of the joining element (62, 63) which is not moveable and of the part (72a, 72b, 73) of the component (52, 53) forming a stop.

10. Attachment device (2, 35, 90, 91, 92, 93) as described in any one of claims 1 to 9, ***characterised by*** the fact that it includes locking means (14) able to keep the moveable joining element (7, 31, 40, 41, 42, 43) in the closed position.

11. Attachment device (2, 35, 90, 91, 92, 93) as described in claim 10, ***characterised by*** the fact that the locking means (14) include two locking elements (15, 16) of substantially complementary forms, arranged respectively on the moveable joining element (7, 31, 40, 41, 42, 43) and on the component (4, 5, 33, 34, 50, 51, 52, 53) supporting the said moveable joining element (7, 31, 40, 41, 42, 43), the said locking elements being able to co-operate by fitting one into the other under the influence of an elastic return means (17) when the moveable joining element (7, 31, 40, 41, 42, 43) is in a closed position.

12. Attachment device (2, 90, 91, 92, 93) as described in any one of claims 1 to 11, ***characterised by*** the fact that the joining element (6, 60, 61, 62, 63) attached to the strap (4) is mounted in a detachable manner on the end (3) of the said strap (4).

13. Attachment device (2, 90, 91, 92, 93) as described in claim 12, ***characterised by*** the fact that the joining element (6, 60, 61, 62, 63) mounted in detachable manner on the end (3) of the strap (4) is formed by a U-shaped piece able to be inserted through the said end (3) of the strap (4).
